# EUROPÄISCHE PATENTSCHRIFT

(11) **EP 3 838 049 B1**
(45) Veröffentlichungstag und Bekanntmachung des Hinweises auf die Patenterteilung: **05.04.2023**
(21) Anmeldenummer: 19020704.3
(22) Anmeldetag: 18.12.2019
(51) Int. Cl.: A43B 7/144, A43B 7/1445, A43B 7/142, A43B 7/1464, A43B 17/00, A43B 17/16, A43B 17/14

(54) **EINLEGESOHLE**
INSOLE
SEMELLE INTÉRIEURE

(43) Veröffentlichungstag der Anmeldung: 23.06.2021
(73) Patentinhaber: medi GmbH & Co. KG, 95448 Bayreuth (DE)
(72) Erfinder: Oestreich, Paul Anand, 51069 Köln (DE); Gevers, Philipp, 44279 Wuppertal (DE); Jashanica, Martina, 42279 Wuppertal (DE)

(56) Entgegenhaltungen:
- EP-A1- 3 158 886
- WO-A2-2008/037977
- US-A- 6 038 793
- US-A1- 2010 154 252
- US-A1- 2018 140 040

## Beschreibung

Die vorliegende Erfindung bezieht sich auf eine Einlegesohle, insbesondere für Schuhe, nach dem Oberbegriff des Anspruch 1.

Derartige Einlegesohlen, vorzugsweise auch als Fußeinlage oder Schuheinlage bezeichnet, werden insbesondere zu medizinischen und therapeutischen Zwecken verwendet. Sie finden aber auch im Sportbereich Verwendung, insbesondere dann, wenn die Füße eines Anwenders erhöhten Belastungen ausgesetzt sind. Zweck ist es, dass beispielsweise Fehlstellungen korrigiert oder vermieden werden, bestimmte Fußbereiche gestützt und/ oder entlastet werden, um somit eine gleichmäßige Druckverteilung zu erzielen, und/ oder eine Auftrittsdämpfung zur Verfügung zu stellen, um schließlich Druckspitzen zu vermeiden.

Aus dem Stand der Technik sind eine Vielzahl von Einlegesohlen, insbesondere für Schuhe, bekannt. Unter anderem sind Ausführungen bekannt, die aus einer der Fußform angepassten Einlegesohle sowie einer vorzugsweise darunter angebrachten Spange, vorzugsweise aus kohlefaserverstärktem Kunststoff, bestehenden. Die Einlegesohlen bestehen hierbei üblicherweise aus ein oder mehreren, vorzugsweise schichtförmig zusammengefügten, Polsterelementen, welche vorzugsweise mit diversen Funktionselementen, wie z.B. Pelotten, ausgestattet sind. Durch die daran angebrachte Spange und durch die bevorzugt thermische Verformung beider Komponenten, weist die Einlegesohle eine das Fußgewölbe stützende Geometrie auf. Mit einer derartigen Einlegesohle ist es somit möglich das Fußgewölbe zu stützen, insbesondere ein abgeflachtes Fußlängsgewölbe aufzurichten, und dadurch eine Korrektur der Fußstellung vorzunehmen. Dies erfolgt insbesondere durch die bevorzugt individuelle Anpassung der Einlegesohlen in einem Mittelfußbereich an die Anatomie des Fußlängsgewölbes eines Anwenders. Neben der stützenden Funktion weist die Spange den Vorteil auf, dass durch die Elastizität der Spange, welche beim Laufen deformiert bzw. gebogen wird, neben einer weitestgehenden uneingeschränkten Bewegungsfreiheit, auch eine gezielte Aktivierung der Muskulatur erfolgt. Die Spange weist nämlich ein inhärentes Rückstellvermögen auf.

Eine derartige Einlegesohle mit einer Spange ist beispielsweise aus der EP 1 625 803 A1 bekannt.

Diese bekannte Fußeinlage besteht aus einer räumlich verformten Stabilisierungsplatte aus formstabilem Kunststoff mit großer Biegesteifigkeit, die zumindest den Mittelfuß eines Trägers unterstützt. Hierzu weist die Fußeinlage, gesehen von der Sohlenoberseite und in Längsrichtung der Sohle, zumindest im Mittelfußbereich eine konvexe Krümmung auf, um der Anatomie des Fußlängsgewölbes eines Trägers angepasst zu sein und dadurch eine Stützfunktion auszubilden. Neben der Korrektur eines abgeflachten Fußlängsgewölbes, dient die Einlegesohle vor allem auch zu therapeutischen Zwecken. Hierzu weist die Einlegesohle eine Mehrzahl von an der Unterseite der Stabilisierungsplatte angeordneten, elastisch formveränderbaren Korrektur- und Stimulierungselemente auf. Durch diese werden sogenannte propriozeptive Reflexe ausgelöst und somit der menschliche Körper, insbesondere die Muskulatur, in seiner Statik und Dynamik gezielt trainiert werden.

Als nachteilig der aus diesem Stand der Technik bekannten Ausgestaltung der Einlegesohlen erweist sich, obwohl die Einlegesohle, insbesondere die Spange derart ausgebildet, dass diese in einem Fersenbereich, wo ein deutlich höherer Druck auf den Fuß eines Anwenders ausgeübt wird, eine kreisrunde Ausnehmung für das Fersenbein ein Anwenders in der Spange ausgebildet ist und bevorzugt ein Kissen zur Polsterung des Fersenbeins aufweist, dass unberücksichtigt bleibt, dass durch die Spange weiterhin Druck im Bereich des unteren Fersensporns und des Ansatzes der Sehnenplatte am Fersenbein ein Anwenders ausgeübt wird.

Besonders nachteilig bei der bekannten Ausführungsform ist, dass durch die kreisrunde Ausnehmung für das Fersenbein in der Spange, insbesondere im Bereich des unteren Fersensporns und des Ansatzes der Sehnenplatte die Spange eine harte Kante ausbildet, welche besonders große Schmerzen hervorrufen kann, das insbesondere bei einer Plantarfasziitis. Die Plantarfasziitis ist eine Entzündung der Sehnenplatte in der Fußsohle und wird typischerweise durch Überbeanspruchung ausgelöst. Betroffen ist hierbei der Ansatz der Sehnenplatte am Fersenbein. Durch die harte Kante der Spange wird somit bei einer Belastung durch den Anwender ein besonders hoher Druck auf die Sehnenplatte der Fußsohle und/ oder den Fersensporn ausgeübt.

Ein weiterer Nachteil der aus dem Stand der Technik bekannten Einlegesohle ist die Anpassung der Einlegesohle, insbesondere deren Mittelfußbereich an das Fußlängsgewölbe eines Anwenders, insbesondere dann, wenn der Anwender einen Senkfuß aufweist und gleichzeitig an einer Plantarfasziitis leidet, also an einer Entzündung der Sehnenplatte. Durch die Aufrichtung des Fußlängsgewölbes, insbesondere durch die konvexe Ausbildung des Mittelfußbereichs der Auftrittfläche der Einlegesohle, wird besonders viel Druck auf die Sehnenplatte ausgeübt, was für den Anwender bei einer Plantarfasziitis sehr schmerzhaft ist und bei einer permanenten Reizung zu einer weiteren Verschlechterung mit der Gefahr eines chronischen Verlaufs führen kann.

Aus der WO 2008/037977 A2 ist ferner eine Einlegesohle speziell für Stöckelschuhe bekannt. Diese besteht aus einem ersten Polsterelement für den Fußballenbereich eines Trägers sowie aus einem zweiten Polsterelement, welches sich von einem Fersenbereich bis zu dem ersten Polsterelement erstreckt. Dieses zweite Polsterelement ist ein mit Gel gefülltes Kissen, welches wiederum zur Aufnahme eines Befestigungselements eine Ausnehmung mit einer länglichen Einkerbung aufweist. Dieses in der Aussparung platzierte Befestigungselement wird an der Innenseite der Schuhsohle befestigt, wodurch ein verbesserter Halt der Einlegesohle in dem Schuh erzielt wird.

Diese Art von Einlegesohle bzw. Einlegekissen dient lediglich zur Polsterung der Schuhsole eines Schuhs. Dieses hat keinen medizinischen oder therapeutischen Zweck. Es werden bspw. weder Fußfehlstellungen korrigiert oder vermieden noch bestimmte Fußbereiche gestützt und/ oder entlastet.

Aus der US 6,038,793 ist eine partielle Einlegesohle bekannt, welche neben einem Mittelfußpolster eine Fersenschale aufweist. Das Mittelfußpolster selbst weist hierbei eine bauchige Form auf. Die Oberfläche krümmt sich hierbei konvex nach oben, wodurch Druck auf eine Sehnenplatte eines Anwenders ausgeübt wird. Die Fersenschale weist hingegen, wie aus dem zuerst genannten Dokument, eine Ausnehmung für den Fersenbereich auf. Von dieser Ausnehmung erstreckt sich nun eine Aussparung bogenförmig in den Mittelfußbereich und weiter bis zur Seite der Schale, so dass folglich der Fersenbereich der Schale vom Mittelfußbereich getrennt wird. Dies hat zur Folge, dass der durch die Ausnehmung und Aussparung im Fersen- und Mittelfußbereich gebildete Seitenarm der Schale nach außen verlagerbar ist, so dass eine individuelle Anpassung der Einlegesohle an die Ferse bzw. den Schuh eines Anwenders im Fersenbereich ermöglich wird.

Als nachteilig der aus diesem Stand der Technik bekannten Ausgestaltung der Einlegesohle erweist sich, dass durch die Schale weiterhin Druck im Bereich des unteren Fersensporns und des Ansatzes der Sehnenplatte ausgeübt wird, da weiterhin in diesem Bereich die Schale über weite Bereiche eine harte und durchgängige Kante an der Aussparung für das Fersenbein ausbildet.

Aus der US 2018/0140040 A1 ist ebenso eine Einlegesohle mit einer Spange bekannt. Die Einlegesohle ist im Mittelfußbereich derart ausgebildet, dass deren Oberfläche eine gewölbte Längs- oder Quergewölbestütze bildet. Die verwendete Spange weist ebenfalls eine Ausnehmung auf, welche sich in den Mittelfußbereich erstreckt. Die Ausnehmung dient dazu, ein Fersenkissen aufzunehmen. Diese erstreckt sich bis in den Mittelfußbereich.

Ein ähnlicher Aufbau, wie zuvor beschrieben, ist auch aus der EP 3 158 886 A1 bekannt. Diese Einlegesohle weist neben einem Grundkörper einen Einlagenkern auf. Zur Entlastung der Sehnenplatte weist der an dem Grundkörper, nämlich an dessen Innenseite, angeordnete Einlagenkern eine erste Ausnehmung auf. Diese Ausnehmung geht kontinuierlich in eine zweite Aussparung über, welche sich ebenfalls in den Mittelfußbereich erstreckt, um die Sehnenplatte zu entlasten.

Als nachteilig der aus den beiden zuvor genannten Dokumenten bekannten Ausgestaltungen der Einlegesohlen erweist sich, dass durch eine derartige Ausbildung der Spange, insbesondere der Ausnehmung für den Bereich des unteren Fersensporns und des Ansatzes der Sehnenplatte, um dort keinen erhöhten Druck mehr auszuüben, auf jegliche Stützwirkung durch die Spange im Übergangsbereich zum Mittelfuß verzichtet wird.

Der vorliegenden Erfindung liegt daher die Aufgabe zugrunde eine Einlegesohle für Schuhe zu schaffen, welche die Nachteile aus dem Stand der Technik vermeidet und die insbesondere die Fußsohle eines Anwenders durch eine bevorzugt der Fußform angepassten Geometrie stützt, entlastet und/ oder polstert, um insbesondere eine gleichmäßige Druckverteilung zu erzielen, bei gleichzeitiger Entlastung und Stützung des unteren Fersenbeins und der sich daran anschließenden Sehnenplatte, nämlich der Plantarfaszie.

Gemäß einem Ausführungsbeispiel weist die Einlegesohle für einen Schuh einen Grundkörper, bestehend aus einem Fersenbereich, einen Mittelfußbereich sowie einen Zehenbereich auf, wobei der Grundkörper eine Spange aufweist, die sich vom Fersenbereich zumindest in den Mittelfußbereich erstreckt und in dem Fersenbereich eine Ausnehmung für das Fersenbein eines Anwenders aufweist, wobei die Spange zumindest zwei Einkerbungen aufweist, die sich von der Ausnehmung im Fersenbereich in den Mittelfußbereich erstrecken, um zumindest eine erste Lasche auszubilden und der Grundkörper im Mittelfußbereich in Längsrichtung im Wesentlichen abgeflacht ist, so dass der untere Fersensporn der Ferse und die Sehnenplatte der Fußsohle eines Anwenders im wesentlichen druckfrei bleiben. An der Oberseite der Einlegesohle, also der einer der Fußsohle eines Anwenders zugewandten Seite, weist diese bevorzugt eine der Fußform angepassten Geometrie auf.

Besonders bevorzugt sind drei Einkerbungen vorhanden, so dass dadurch zumindest zwei Laschen ausgebildet werden. Hierdurch wird eine harte Kante an der Ausnehmung der Spange, insbesondere im Bereich der unteren Sehnenplatte eines Anwenders, vermieden.

Gemäß einem zweiten Ausführungsbeispiel kann der Grundkörper der Einlegsohle ein Fersen- und/ oder Sehnenkissen aufweisen, wobei das Kissen die Ausnehmung und/ oder die zumindest zwei Einkerbungen und/ oder die Spange in dem Mittelfußbereich überlappt. Bevorzugt überlappt das Fersen- und Sehnenkissen die Ausnehmung, die zumindest zwei Einkerbungen sowie die Spange in einem Mittelfußbereich.

Gemäß einem dritten Ausführungsbeispiel ist der Grundkörper im Mittelfußbereich eine Pelotte zur Aufrichtung des Quergewölbes des Fußes eines Anwenders auf. Die Pelotte, also der Druckkörper, ist hierzu vorzugsweise in den Grundkörper eingearbeitet und weist bevorzugt eine kugelkappenförmige Geometrie auf. Durch die konvexe Form in Querrichtung bezogen auf die Einlegesohle ist es hierdurch möglich das Fußgewölbe in Querrichtung aufzurichten bzw. zumindest zu stützen.

Gemäß einem weiteren Ausführungsbeispiel weist der Grundkörper der Einlegesohle im Mittelfußbereich zumindest eine Taillierung auf. Zudem bildet der Grundkörper im Fersen- und/ oder Mittelfußbereich eine seitliche, vorzugsweise an der Innenseite konkav gekrümmte, Schale aus. Im Bereich der Taillierung des Grundkörpers ist hierbei vorzugsweise die Innenseite der Schale des Grundkörpers zur medialen Stützung des Längsgewölbes des Fußes eines Anwenders bevorzugt konvex gekrümmt.

Des Weiteren erstreckt sich die an dem Grundkörper angeordnete Spange sich bevorzugt in die seitliche ausgebildete Schale, insbesondere in den konvex gekrümmten Bereich.

Gemäß einem weiteren Ausführungsbeispiel weist der Grundkörper der Einlegesohle und/ oder die Spange in dem konvex gekrümmten Bereich, einen lösbar oder unlösbar daran befestigbaren Stützkörper auf. Dieser ist bevorzugt mittels Klettverschlusselemente lösbar an der Spange oder dem Grundkörper selbst positionierbar. Hierdurch ist es möglich die mediale Stützung des Längsgewölbes eines Fußes eines Anwenders weiter zu stabilisieren.

Gemäß einem weiteren Ausführungsbeispiel ist die an dem Grundkörper angeordnete Spange, welche bevorzugt eine große Biegesteifigkeit aufweist, bevorzugt aus einem faserverstärkten, insbesondere carbonfaserverstärkten, Kunststoff gefertigt. Dadurch ist es möglich eine sehr hohe Formstabilität zu erreichen, bei einer möglichst geringen Bauhöhe. Die Dicke bzw. Stärke der Spange beträgt vorzugsweise zwischen 0,4 bis 1,2 mm, besonderes bevorzugt 0,6 mm.

Zur Erhöhung der Elastizität der Einlegesohle, weist die Spange bevorzugt im Bereich der Schale, insbesondere in dem konvex gekrümmten Bereich, zumindest eine zweite Einkerbung auf. Vorzugsweise sind mehrere zweite Einkerbungen vorhanden, welche sich seitlich quer zur Längsrichtung der Einlegesohle von außen in die Spange erstrecken. Diese eine oder mehreren zweiten Einkerbungen, sowie die zumindest eine erste Einkerbung ist bevorzugt keilförmig ausgebildet. Hierbei ist das spitze Ende der keilförmigen Einkerbungen vorzugsweise in Form einer kreisrunden Bohrung ausgestaltet, so dass keine spitze Kante entsteht, um bei einer Beanspruchung der Spange, also einer Biegung der Spange, eine mögliche Solbruchstelle zu vermeiden.

Gemäß einem weiteren Ausführungsbeispiel weist der Grundkörper der Einlegesohle an der Außenseite einen Rücksprung zur Aufnahme der Spange auf, so dass die Außenseite der Spange im Wesentlichen bündig mit der Außenseite des Grundkörpers ist. Denkbar ist auch, dass die Außenseite der Spange gegenüber der Außenseite des Grundkörpers in der Ausnehmung zurückversetzt ist. Hierdurch wird eine besonders platzsparende und sehr flache Ausbildung der Einlegesohle gewährleistet. Zudem wird durch die Anordnung der Spange an der Außenseite des Grundkörpers ermöglicht, dass die durch die Einkerbungen gebildeten Laschen im Bereich der unteren Sehnenplatte bei einer Belastung und folglich bei einer Biegung der Spange die Laschen frei, insbesondere nach außen, beweglich gelagert sind. Durch diese frei bewegliche Lagerung der Laschen, wird eine besonders hohe Elastizität der Einlegesohle im Bereich der Sehnenplatte erreicht, so dass diese in diesem Bereich besonders gut entlastet wird.

Gemäß einem weiteren Ausführungsbeispiel ist der Grundkörper mehrlagig, vorzugsweise mit einer ersten und zweiten Polsterschicht sowie einer Deckschicht, ausgebildet. Zusätzlich ist besonders bevorzugt im Fersen- und/ oder Mittelfußbereich eine zusätzliche Versteifungsschicht, vorzugsweise mit einer Ausnehmung für das Fersen- und/ oder Sehnenkissen, vorhanden.

Gemäß einem Ausführungsbeispiel eins Verfahrens zur Herstellung der erfindungsgemäßen Einlegesohle, wird (1) eine, vorzugsweise aus faserverstärkten, insbesondere carbonfaserverstärkten, Kunststoff bestehende Spange mit einem Grundkörper, der größer als die Spange ist, vorzugsweise mehrere Funktionselemente enthält und die Spange oberseitig vollständig belegt, zur Bildung eines Sohlenrohlings, verklebt, (2) zur dauerhaften Verformung der Spange der Rohling tiefgezogen, sowie (3) die Oberfläche des Grundkörpers in Abhängigkeit von Geometrieinformationen einer mit einer Messeinrichtung vermessenen Fußsohle eines Anwenders materialabtragend bearbeitet.

Die Einlegesohle zeichnet sich durch eine Reihe erheblicher Vorteile aus.

Durch die zumindest zwei Einkerbungen in der Spange der Einlegesohle, die sich von der Ausnehmung im Fersenbereich in den Mittelfußbereich erstrecken und der dadurch bevorzugt ausgebildeten Laschen in der Spange, wird eine harte Kante an der Ausnehmung der Spange für das Fersenbein, insbesondere im Bereich der unteren Sehnenplatte eines Anwenders, vermieden. Vielmehr wird ein sanfter Übergang zwischen einem ersten, beispielsweise mittels Weichschaum, gepolsterten Bereich in der Einlegsohle, nämlich dem Fersenbereich, und einem zweiten mittels einer, vorzugsweise aus einem Faserverbundmaterial gefertigter, Spange den Fuß eines Anwenders stützenden Bereich ausgebildet. Hierdurch wird sichergestellt, dass die Spange keinen Druck auf die untere Sehnenplatte ausübt.

Des Weiteren wird durch die Ausbildung der Einlegesohle, insbesondere deren Grundkörper im Mittelfußbereich, derart, dass dieser in Längsrichtung im Wesentlichen abgeflacht ist, sichergestellt, dass der untere Fersensporn der Ferse und die Sehnenplatte der Fußsohle eines Anwenders im Wesentlichen druckfrei bleiben. Der Grundkörper weist somit bevorzugt im Mittelfußbereich eine sogenannte sehnenbasierte Geometrie auf, welche sich von der einem Fußlängsgewölbe angepassten Geometrie, nämlich einer konvexen Ausbildung des Mittelfußbereiches, deutlich unterscheidet, indem dieser Bereich abgeflacht ist.

Der erfindungsgemäße Aufbau der Einlegesohle, insbesondere die Kombination bestehend aus einem abgeflachten Mittelfußbereich sowie der zumindest zwei Einkerbungen in der Spange, bringt somit den Vorteil mit sich, dass die untere Sehnenplatte, insbesondere im Bereich des unteren Fersensporns, deutlich entlastet wird.

Besonders vorteilhaft ist es, wenn zudem der Grundkörper eine seitliche Schale aufweist, deren Innenseite in einem medialen Mittelfußbereich bevorzugt konvex gekrümmt. Hierdurch wird der Fuß eines Anwenders, insbesondere das Längsgewölbe, medial gestützt. Der bevorzugt konvex ausgebildete Bereich der Schale übt hierbei unterhalb des Tibialis Posterior einen seitlichen und schrägen Druck auf den Fuß eines Anwenders aus, ohne die Freiheit der Plantar Faszie zu beschränken. Die erfindungsgemäße Einlegesohle lässt dieser einen maximalen Freiraum.

Einen weiteren Vorteil der Erfindung bildet die Anordnung der Spange an der Außenseite der Einlegesohle, vorzugsweise in einem Rücksprung in dem Grundkörper der Einlegesohle. Hierdurch ist die Spange zum einen bündig und somit platzsparend an dem Grundkörper montiert, zum anderen sind die durch die Einkerbungen gebildeten Laschen im Bereich der unteren Sehnenplatte bei einer Belastung und folglich bei einer Biegung der Spange frei, insbesondere nach außen, beweglich gelagert. Durch diese frei bewegliche Lagerung der Laschen, wird eine besonders hohe Formflexibilität der Einlegesohle im Bereich der Sehnenplatte erreicht, so dass diese in diesem Bereich besonders gut entlastet wird. Zudem wird dadurch eine besonders flache Ausbildung der Einlegesohle gewährleistet.

Des Weiteren ist, neben der besonderen geometrischen Ausbildung des Grundkörpers sowie der Spange der Einlegesohle in dem Mittelfußbereich, die Anordnung eines Fersen- und/ oder Sehnenkissens im Fersen- und Mittelfußbereich besonders vorteilhaft. Bevorzugt überlappt ein Fersen- und Sehnenkissen die Ausnehmung für ein Fersenbein, die zumindest zwei Einkerbungen sowie die Spange in einem Mittelfußbereich. Hierdurch wird eine besonders gute Entlastung der unteren Sehnenplatte erzielt.

Nachfolgend wird die Erfindung anhand mehrerer Ausführungsbeispiele und in Verbindung mit den beigefügten Zeichnungen erläutert.

Dabei zeigt:
Figur 1 ein Ausführungsbeispiel der erfindungsgemäßen Einlegesohle, insbesondere eine Ausführung für einen linken Fuß eines Anwenders, in einer dreidimensionalen Ansicht,
Figur 2 die Einlegsohle aus der Figur 1 von oben, also in der Draufsicht, mit der unterhalb deren Grundkörper angeordneten Spange, welche strichliert gekennzeichnet ist,
Figur 3 die Einlegesohle aus den Figuren 1 und 2 in einer Explosivdarstellung, in der die mehreren Komponenten des Ausführungsbeispiels der erfindungsgemäßen Einlegesohle einzeln dargestellt sind.

In Figur 1 ist ein Ausführungsbeispiel der Einlegesohle 1 für einen linken Fuß eines Anwenders, in einer dreidimensionalen Ansicht gezeigt. Die Einlegesohle 1 erstreckt sich hierbei in Längsrichtung L und Querrichtung Q, bezogen auf einen Fuß eines Anwenders, und umfasst einen im Wesentlichen flachen Grundkörper 2, welcher neben einen Fersenbereich 3 sowie einem Mittelfußbereich 4, einen Zehenbereich 5 aufweist, um einen Fuß eines Anwenders zu stützen und/ oder zu entlasten. Insbesondere wird durch die Einlegesohle 1 eine gleichmäßige Druckverteilung im gesamten Fußbereich erzielt. Der im wesentliche flache Grundkörper 2 bildet im Fersen- und vorzugsweise Mittelfußbereich 3, 4 eine seitliche Schale 22 aus. Diese ist an deren Innenseite 23 vorzugsweise konkav gekrümmt, so dass die Schale 22 der Fußaußenseite eines Anwenders angepasst ist. Die konkave Krümmung 24 erstreckt sich insbesondere in den Fersenbereich 3. Zur medialen Stützung des Längsgewölbes des Fußes eines Anwenders, weist die Innenseite 23 der Schale 22 des Grundkörpers 1 ferner einen konvex gekrümmten Abschnitt 25 auf.

An der Unter- bzw. Außenseite 6 des Grundkörpers 2 ist eine Spange 13 angeordnet. Diese erstreckt sich bevorzugt in die seitliche ausgebildete Schale 22, insbesondere in den konvex gekrümmten Bereich 25. Die Spange 13 ist in diesem Ausführungsbeispiel bevorzugt aus einem faserverstärkten, insbesondere carbonfaserverstärkten, Kunststoff gefertigt. Insbesondere hierdurch ist es möglich, dass die Spange 13 eine sehr geringe Bauhöhe, nämlich eine Dicke von vorzugsweise 0,5 bis 1,2 mm, besonderes bevorzugt von 0,8 mm, aufweist. Um die Spange 13 möglichst platzsparend an dem Grundkörper 2 zu positionieren bzw. zu befestigen, weist der Grundkörper 2 an der Außenseite 6 einen Rücksprung 7 zur Aufnahme der Spange 13 auf, so dass die Außenseite 17 der Spange 13 im Wesentlichen bündig mit der Außenseite 6 des Grundkörpers 2 ist. Figur 2 zeigt die Einlegesohle 1 aus der Figur 1 von oben, also in der Draufsicht. Die unterhalb an dem Grundkörper 2 angeordnete Spange 13 ist in gestrichelter Form dargestellt. Der Grundkörper 2 selbst weist bevorzugt im Mittelfußbereich 4 zumindest an einer Seite, vorzugsweise an beiden Seiten, eine Taillierung 20, 21 auf, so dass der Grundkörper 2 bevorzugt der Fußform eines Anwenders entspricht. Die Spange 13 erstreckt sich von dem Fersenbereich 3 in den Mittelfußbereich 4 und weist in dem Fersenbereich 3 eine Ausnehmung 14 für das Fersenbein eines Anwenders auf. Natürlich ist es auch denkbar, dass sich die Spange 13 bis in den Zehenbereich 5 der Einlegesohle 1 erstreckt. Ferner umfasst die Spange 13 zumindest zwei ersten Einkerbungen 15 die sich von der Ausnehmung 14 im Fersenbereich 3 in den Mittelfußbereich 4 erstrecken.

Vorzugsweise und wie in diesem Ausführungsbeispiel dargestellt, weist die Spange 13 bevorzugt drei dieser ersten Einkerbungen 15 auf, so dass dadurch zumindest zwei Laschen 27, 28 ausgebildet werden. Hierdurch wird eine harte Kante an der Ausnehmung 15 der Spange 13, insbesondere im Bereich der unteren Sehnenplatte eines Anwenders, vermieden. Darüber hinaus ist der Grundkörper 2 bevorzugt im Mittelfußbereich 4 in Längsrichtung L im Wesentlichen abgeflacht, so dass der untere Fersensporn der Ferse und die Sehnenplatte der Fußsohle eines Anwenders, insbesondere im Zusammenspiel mit der zumindest einen ersten Einkerbung 15 in der Spange 13 zur Ausbildung von Laschen 27, 28, wie zuvor beschrieben, im wesentlichen druckfrei bleiben.

Neben den ersten Einkerbungen 15 weist die Spange 13 bevorzugt weitere zweite Einkerbungen 16 auf, wovon zumindest eine Einkerbung 16 bevorzugt in dem konvex gekrümmten Bereich 25 der seitlichen Schale, wie zu Figur 1 beschrieben, angeordnet ist, insbesondere um die Elastizität der Einlegesohle 1 zu erhöhen. Vorzugsweise sind, wie in Figur 2 zu sehen, in der Spange 13 mehrere zweite Einkerbungen 16 vorhanden, welche sich vorzugsweise seitlich quer zur Längsrichtung der Einlegesohle 1 von außen in die Spange 13 erstrecken. Diese eine oder mehreren zweiten Einkerbungen 16, sowie die zumindest zwei oder mehreren ersten Einkerbung 15 sind bevorzugt keilförmig ausgebildet. Hierbei ist das spitze Ende der keilförmigen Einkerbungen 15, 16 vorzugsweise in Form einer kreisrunden Bohrung ausgestaltet, so dass keine spitze Kante entsteht, um bei einer Biegung der Spange 13, eine mögliche Solbruchstelle zu vermeiden.

In Figur 3 ist nun die Einlegesohle 1 aus den Figuren 1 und 2 in einer Explosivdarstellung, in der die mehreren Komponenten des Ausführungsbeispiels der erfindungsgemäßen Einlegesohle 1 einzeln dargestellt sind, gezeigt. Der Grundkörper 2 besteht hierbei aus mehreren, vorzugsweise aus einer ersten und zweiten Polsterschicht 8, 9. Auf der Oberseite der oberen Schicht 9 ist ferner eine Deckschicht 10 vorgesehen. Die Polsterschichten 8, 9 sind bevorzugt aus einem Weichschaummaterial, wie zum Beispiel EVA, PU oder einem Gemisch aus beiden Materialien, gefertigt. Die Deckschicht 10 ist vorzugsweise aus Microfaser, Alcantara oder einem Velour gefertigt.

Im Fersen- und Mittelfußbereich 3, 4 weist der Grundkörper 2 eine zusätzliche Versteifungsschicht 11 mit einer Ausnehmung 12 für ein Fersen- und Sehnenkissen 18 auf. Das Fersen- und Sehnenkissen 18 ist vorzugsweise zweilagig ausgebildet, wobei bevorzugt eine erste Lage 18.1 in der Ausnehmung 12 der Versteifungsschicht 11 und eine zweite Lage 18.2 in einer Ausnehmung in der oberen Polsterschicht 9 angeordnet ist. Das Kissen 18 überlappt hierbei insbesondere die Ausnehmung 14, die zumindest zwei Einkerbungen 15 der Spange 13 sowie die Spange 13 selbst in dem Mittelfußbereich 4. Die Versteifungsschicht 11 dient zur Erhöhung der Formstabilität des Grundkörpers 2, insbesondere in dem Fersen- und Mittelfußbereich 3, 4. Hierbei ist der Zehenbereich 5 bevorzugt ohne Versteifungsschicht 11 ausgebildet, so dass ein Abknicken der Zehen eines Anwenders nicht behindert wird. Zur Aufrichtung des Quergewölbes des Fußes eines Anwenders weist der Grundkörper 2 ferner bevorzugt eine Pelotte 19 auf, welche gemäß diesem Ausführungsbeispiel im Mittelfußbereich 4 neben dem Fersen- und Sehnenkissen 18 zwischen der Verstärkungsschicht 11 und der oberen Polsterschicht 9 angeordnet ist.

An der Unterseite der unteren Polsterschicht 8 ist die Spange 13 mit der Ausnehmung 14 für das Fersenbein eines Anwenders befestigt. Die Spange 13 erstreckt sich vom Fersenbereich 3 in den Mittelfußbereich 4. Ebenfalls gezeigt sind die mehreren Einkerbungen 15, 16, wie zu den Figuren 1 und 2 beschrieben. Die zumindest zwei ersten Einkerbungen 15 erstrecken sich von der Ausnehmung 14 im Fersenbereich 3 in den Mittelfußbereich 4. Der Mittelfußbereich 4 des Grundkörpers 2 ist in Längsrichtung (L) im Wesentlichen abgeflacht, so dass der untere Fersensporn der Ferse und die Sehnenplatte der Fußsohle eines Anwenders im wesentlichen druckfrei bleiben. Die Außenseite 17 der Spange 13 ist bevorzugt frei zugänglich und wird bevorzugt von keiner weiteren Schicht bedeckt. Durch diese frei bewegliche Lagerung, insbesondere der durch die ersten Einkerbungen 15 ausgebildeten Laschen, wird eine besonders hohe Formflexibilität der Einlegesohle 1 im Bereich der Sehnenplatte erreicht, so dass diese in diesem Bereich besonders gut entlastet wird.

Die beiden Polsterschichten 8, 9 sowie die Versteifungsschicht 11 bilden im Fersen- und Mittelfußbereich 3, 4 die seitliche Schale 22 aus, welche an der Innenseite 23 eine konkave Krümmung 24 aufweist. Wie zu Figur 1 beschrieben, ist die Krümmung 25 im medialen Mittelfußbereich 4 hingegen zur medialen Stützung des Längsgewölbes des Fußes eines Anwenders bevorzugt konvex ausgebildet. Bevorzugt weist die Einlegesohle 1, insbesondere in dem konvex gekrümmten Bereich 25, einen lösbar an dem Grundkörper 2 befestigbaren Stützkörper 26 auf. Dieser ist bevorzugt mittels Klettverschlusselemente lösbar an der Spange 13 positionierbar. Hierdurch ist es möglich die mediale Stützung des Längsgewölbes eines Fußes eines Anwenders weiter zu stabilisieren.

## Patentansprüche

1. Einlegesohle (1) für einen Schuh, aufweisend einen Grundkörper (2) bestehend aus einem Fersenbereich (3), einen Mittelfußbereich (4) sowie einen Zehenbereich (5), wobei der Grundkörper (1) eine Spange (13) aufweist, die sich vom Fersenbereich (3) zumindest in den Mittelfußbereich (4) erstreckt und in dem Fersenbereich (3) eine Ausnehmung (14) für das Fersenbein eines Anwenders aufweist, **dadurch gekennzeichnet, dass** die Spange (13) zumindest zwei Einkerbungen (15) aufweist, die sich von der Ausnehmung (14) im Fersenbereich (3) in den Mittelfußbereich (4) erstrecken, um zumindest eine erste Lasche (27, 28) auszubilden und der Grundkörper (2) im Mittelfußbereich (4) in Längsrichtung (L) im Wesentlichen abgeflacht ist, so dass der untere Fersensporn der Ferse und die Sehnenplatte der Fußsohle eines Anwenders im wesentlichen druckfrei bleiben.

2. Einlegesohle (1) nach Anspruch 1, **dadurch gekennzeichnet, dass** der Grundkörper (2) ein Fersen- und/ oder Sehnenkissen (18) aufweist, wobei das Kissen (18) die Ausnehmung (14) und/ oder die zumindest eine Einkerbung (15) und/ oder die Spange (13) in dem Mittelfußbereich (4) überlappt.

3. Einlegesohle (1) nach Anspruch 1 oder 2, **dadurch gekennzeichnet, dass** der Grundkörper (2) im Mittelfußbereich (4) eine Pelotte (19) zur Aufrichtung des Quergewölbes des Fußes eines Anwenders aufweist.

4. Einlegesohle (1) nach einem der vorherigen Ansprüche, **dadurch gekennzeichnet, dass** der Grundkörper (2) im Mittelfußbereich (4) zumindest eine Taillierung (20, 21) aufweist.

5. Einlegesohle (1) nach einem der vorherigen Ansprüche, **dadurch gekennzeichnet, dass** der Grundkörper (2) im Fersen- und/ oder Mittelfußbereich (3, 4) eine seitliche, vorzugsweise an der Innenseite (23) konkav gekrümmte, Schale (22) ausbildet.

6. Einlegesohle (1) nach Anspruch 5, **dadurch gekennzeichnet, dass** die Innenseite (23) der Schale (22) im Bereich der Taillierung (20, 21) des Grundkörpers (1) zur medialen Stützung des Längsgewölbes des Fußes eines Anwenders konvex gekrümmt ist.

7. Einlegesohle (1) nach einem der vorherigen Ansprüche, **dadurch gekennzeichnet, dass** die an dem Grundkörper (2) angeordnete Spange (13) sich in die seitliche ausgebildete Schale (22), insbesondere in den konvex gekrümmten Bereich (25), erstreckt.

8. Einlegesohle (1) nach einem der vorherigen Ansprüche, **dadurch gekennzeichnet, dass** der Grundkörper (2) und/ oder die Spange (13) in dem konvex gekrümmten Bereich (25), einen lösbar oder unlösbar daran befestigbaren Stützkörper (26) aufweist.

9. Einlegesohle (1) nach einem der vorherigen Ansprüche, **dadurch gekennzeichnet, dass** die Spange (13) aus einem faserverstärkten, insbesondere carbonfaserverstärkten, Kunststoff gefertigt ist.

10. Einlegesohle (1) nach einem der vorherigen Ansprüche, **dadurch gekennzeichnet, dass** die Spange (13) im Bereich der Schale (22), insbesondere in dem konvex gekrümmten Bereich (25), zumindest eine zweite Einkerbung (16) aufweist.

11. Einlegesohle (1) nach einem der vorherigen Ansprüche, **dadurch gekennzeichnet, dass** die Spange (13) eine Dicke von vorzugsweise 0,4 bis 1,2 mm, besonderes bevorzugt von 0,6 mm aufweist.

12. Einlegesohle (1) nach einem der vorherigen Ansprüche, **dadurch gekennzeichnet, dass** der Grundkörper (2) an der Außenseite einen Rücksprung (7) zur Aufnahme der Spange (13) aufweist, so dass die Außenseite (17) der Spange (13) im Wesentlichen bündig mit der Außenseite (6) des Grundkörpers (2) ist.

13. Einlegesohle (1) nach einem der vorherigen Ansprüche, **dadurch gekennzeichnet, dass** die zumindest eine erste und zweite Einkerbung (15, 16) der Spange (13) keilförmig ausgebildet ist.

14. Einlegesohle (1) nach einem der vorherigen Ansprüche, **dadurch gekennzeichnet, dass** der Grundkörper (2) mehrlagig, vorzugsweise mit einer ersten und zweiten Polsterschicht (8, 9) sowie einer Deckschicht (10), ausgebildet ist.

15. Einlegesohle (1) nach Anspruch 14, **dadurch gekennzeichnet, dass** der Grundkörper (2) im Fersen- und/ oder Mittelfußbereich (3, 4) eine zusätzliche Versteifungsschicht (11) mit einer Ausnehmung (12) für das Fersen- und/ oder Sehnenkissen (18) aufweist.

## Claims

1. Insole (1) for a shoe, comprising a base body (2) consisting of a heel area (3), a metatarsal area (4) and a toe area (5), wherein the base body (1) has a clasp (13) which extends from the heel area (3) at least into the metatarsal area (4) and in the heel area (3) has a recess (14) for the heel bone of a user, **characterized in that** the clasp (13) has at least two notches (15) which extend from the recess (14) in the heel area (3) into the metatarsal area (4) in order to form at least one tab (27, 28) and the base body (2) in the metatarsal area (4) is substantially flattened in the longitudinal direction (L), so that the lower heel spur of the heel and the tendon plate of the sole of a user remain substantially pressure-free.

2. Insole (1) according to Claim 1, **characterized in that** the base body (2) has a heel and/or tendon cushion (18), wherein the cushion (18) overlaps the recess (14) and/or the at least one notch (15) and/or the clasp (13) in the metatarsal area (4).

3. Insole (1) according to Claim 1 or 2, **characterized in that** the base body (2) has at least one truss pad (19) in the metatarsal area (4) for alignment of the transverse arch of the foot of a user.

4. Insole (1) according to one of the preceding claims, **characterized in that** the base body (2) has at least one waist (20, 21) in the metatarsal area (4).

5. Insole (1) according to one of the preceding claims, **characterized in that** the base body (2) in the heel and/or metatarsal area (3, 4) forms a lateral shell (22), preferably curved concavely on the inner side (23).

6. Insole (1) according to Claim 5, **characterized in that** the inner side (23) of the shell (22) is convexly curved in the area of the waist (20, 21) of the base body (1) for medial support of the longitudinal arch of the foot of a user.

7. Insole (1) according to one of the preceding claims, **characterized in that** the clasp (13) arranged on the base body (2) extends into the laterally configured shell (22), in particular into the convexly curved area (25).

8. Insole (1) according to one of the preceding claims, **characterized in that** the base body (2) and/or the clasp (13) in the convexly curved area (25) has a supporting body (26) which can be detachably or non-detachably attached thereto.

9. Insole (1) according to one of the preceding claims, **characterized in that** the clasp (13) is made from a fibre-reinforced, in particular carbon-fibre-reinforced, plastic.

10. Insole (1) according to one of the preceding claims, **characterized in that** the clasp (13) has at least one second notch (16) in the area of the shell (22), in particular in the convexly curved area (25).

11. Insole (1) according to one of the preceding claims, **characterized in that** the clasp (13) has a thickness of preferably 0.4 to 1.2 mm, particularly preferably 0.6 mm.

12. Insole (1) according to one of the preceding claims, **characterized in that** the base body (2) on the outer side has a recess (7) for receiving the clasp (13), so that the outer side (17) of the clasp (13) is substantially flush with the outer side (6) of the base body (2).

13. Insole (1) according to one of the preceding claims, **characterized in that** the at least one first and second notch (15, 16) of the clasp (13) is configured to be wedge-shaped.

14. Insole (1) according to one of the preceding claims, **characterized in that** the base body (2) is configured to be multi-layered, preferably with a first and second cushioning layer (8, 9) and a cover layer (10).

15. Insole (1) according to Claim 14, **characterized in that** the base body (2) in the heel and/or metatarsal area (3, 4) has an additional stiffening layer (11) with a recess (12) for the heel and/or tendon cushion (18).

## Revendications

1. Semelle intérieure (1) pour une chaussure, comportant un corps de base (2) constitué d'une zone du talon (3), d'une zone du métatarse (4) ainsi que d'une zone des orteils (5), le corps de base (1) comportant une fibule (13), qui s'étend de la zone du talon (3) jusqu'à au moins dans la zone du métatarse (4) et qui comporte dans la zone du talon (3) un évidement (14) pour le calcanéum d'un utilisateur, **caractérisée en ce que** la fibule (13) comporte au moins deux encoches (15), qui s'étendent de l'évidement (14) dans la zone du talon (3) jusque dans la zone du métatarse (4), pour constituer au moins une première patte (27, 28) et le corps de base (2) est sensiblement aplati dans la zone du métatarse (4) dans la direction longitudinale (L), de telle sorte que le l'épine calcanéenne du talon et l'aponévrose de la plante de pied d'un utilisateur restent sensiblement sans pression.

2. Semelle intérieure (1) selon la revendication 1, **caractérisée en ce que** le corps de base (2) comporte un coussinet de talon et / ou un coussinet de tendon (18), le coussinet (18) chevauchant l'évidement (14) et / ou l'au moins une encoche (15) et / ou la fibule (13) dans la zone du métatarse (4).

3. Semelle intérieure (1) selon la revendication 1 ou 2, **caractérisée en ce que** le corps de base (2) comporte dans la zone du métatarse (4) un insert (19), destiné à relever la voûte plantaire du pied d'un utilisateur.

4. Semelle intérieure (1) selon l'une quelconque des revendications précédentes, **caractérisée en ce que** le corps de base (2) comporte au moins un cintrage (20, 21) dans la zone du métatarse (4).

5. Semelle intérieure (1) selon l'une quelconque des revendications précédentes, **caractérisée en ce que** le corps de base (2) comporte dans la zone du talon et / ou dans la zone du métatarse (3, 4) une coque (22) latérale, de préférence incurvée de forme concave sur la face intérieure (23).

6. Semelle intérieure (1) selon la revendication 5, **caractérisée en ce que** la face intérieure (23) de la coque (22) est incurvée de forme convexe dans la zone du cintrage (20, 21) du corps de base (1), pour le soutien médial de la voûte plantaire du pied d'un utilisateur.

7. Semelle intérieure (1) selon l'une quelconque des revendications précédentes, **caractérisée en ce que** la fibule (13) placée sur le corps de base (2) s'étend dans la coque (22) conçue latéralement, notamment dans la zone (25) incurvée de forme convexe.

8. Semelle intérieure (1) selon l'une quelconque des revendications précédentes, **caractérisée en ce que** le corps de base (2) et / ou la fibule (13) comporte dans la zone (25) incurvée de forme convexe un corps d'appui (26) fixé dessus de manière amovible ou inamovible.

9. Semelle intérieure (1) selon l'une quelconque des revendications précédentes, **caractérisée en ce que** la fibule (13) est fabriquée en une matière plastique renforcée par fibres, notamment par fibres de carbone.

10. Semelle intérieure (1) selon l'une quelconque des revendications précédentes, **caractérisée en ce que** la fibule (13) comporte dans la zone de la coque (22), notamment dans la zone (25) incurvée de forme convexe au moins une deuxième encoche (16).

11. Semelle intérieure (1) selon l'une quelconque des revendications précédentes, **caractérisée en ce que** la fibule (13) présente une épaisseur de préférentiellement de 0,4 à 1,2 mm, de manière particulièrement préférentielle, de 0,6 mm.

12. Semelle intérieure (1) selon l'une quelconque des revendications précédentes, **caractérisée en ce que** le corps de base (2) comporte sur la face extérieure un retrait (7), destiné à recevoir la fibule (13), de sorte que la face extérieure (17) de la fibule (13) affleure sensiblement la face extérieure (6) du corps de base (2).

13. Semelle intérieure (1) selon l'une quelconque des revendications précédentes, **caractérisée en ce que** l'au moins une première et deuxième encoches (15, 16) de la fibule (13) sont conçues en forme de coin.

14. Semelle intérieure (1) selon l'une quelconque des revendications précédentes, **caractérisée en ce que** le corps de base (2) est conçu en plusieurs couches, de préférence avec une première et une deuxième couches de rembourrage (8, 9), ainsi qu'avec une couche de recouvrement (10).

15. Semelle intérieure (1) selon la revendication 14, **caractérisée en ce que** le corps de base (2) comporte dans la zone du talon et / ou dans la zone du métatarse (3, 4) une couche de renfort (11) supplémentaire, pourvue d'un évidement (12) pour le coussinet de talon et / ou le coussinet de tendon (18).
